# EUROPÄISCHE PATENTSCHRIFT

(11) **EP 0 578 968 B1**
(45) Veröffentlichungstag und Bekanntmachung des Hinweises auf die Patenterteilung: **14.05.1997**
(21) Anmeldenummer: 93109240.7
(22) Anmeldetag: 09.06.1993
(51) Int. Cl.: B28C 5/38, B28C 7/12

(54) **Verfahren zur Herstellung von Bauschaum und Schaumgerät zur Durchführung des Verfahrens**
Method for the production of construction foam and foaming apparatus for carrying out the method
Méthode pour la préparation d'une mousse de construction et appareil de formation de mousse pour exécuter la méthode

(30) Priorität: 17.07.1992 DE 9209613 U
(43) Veröffentlichungstag der Anmeldung: 19.01.1994
(73) Patentinhaber: RUME MASCHINENBAU GmbH, D-90459 Nürnberg (DE)
(72) Erfinder: Meier, Dieter, D-8500 Nürnberg 90 (DE); Ruppert, Heinz, D-8802 Wolframs-Eschenbach (DE)
(74) Vertreter: Matschkur, Götz, Lindner Patent- und Rechtsanwälte

(56) Entgegenhaltungen:
- EP-A- 0 299 482
- EP-A- 0 517 207
- DE-A- 3 132 667
- DE-A- 3 408 007
- DE-A- 3 710 395

## Beschreibung

Die Erfindung bezieht sich auf ein Verfahren zur Herstellung von Bauschaum, insb. vorgefertigtem Schaum für die Herstellung von Porenbeton (Schaumbeton) und Werk-Frischmörtel, mit einer Mischeinrichtung für ein Wasser-Schaummittelgemisch, einer Pumpe, einer Druckluftquelle und einem an die Aufschäumkammer anschließbaren Schaumschlauch mit einem Verschlußglied, und ein Schaumgerät zur Durchführung des Verfahrens.

Bei bisher bekannten derartigen Verfahren bzw. entsprechenden Schaumgeräten werden sowohl das Schaummittel einerseits als auch das Wasser andererseits angesaugt und über eine Pumpe einem Schaumrohr mit einer Vielzahl von Eintrittsöffnungen zugeführt, in dem sich der Schaum ausbildet und unten aus dem relativ langen und stets senkrecht zu montierenden Schaumrohr austritt.

Diese Geräte sind nicht nur äußerst kompliziert im Aufbau, sondern auch sehr anfällig im Betrieb, gleichermaßen sind die damit durchführbaren Verfahren für die Schaumbildung nachteilig. Die Schaumproduktion hängt sehr stark von der Einhaltung genauer Parameter hinsichtlich des Ansaugens der verschiedenen Bestandteile des Drucks und insbesondere auch der Anordnung des Schaumrohrs ab, so daß ein derartiges Schaumgerät in der Praxis immer nur von zwei Personen einigermaßen sinnvoll bedient werden kann.

Auch aus der nachveröffentlichten EP-A-0 517 207 der Anmelderin ist ein Verfahren bekannt, bei dem sowohl das Schaummittel als auch das Wasser, in diesem Fall gemeinsam mit Zement als Schlämme, jeweils getrennt einer Schaumvorrichtung mit entsprechenden Anschlüssen an einem Ventilblock zugeführt werden, wobei die Aufschäumung zentral in dem Ventilblock erfolgt, und der Schaum anschließend über eine Zementschaumleitung abgezogen wird. Zwar ist bei dieser bekannten Schaumvorrichtung sowohl der Aufbau als auch die Handhabung wesentlich vereinfacht, jedoch werden auch hier nach wie vor in nachteiliger Weise die Komponenten Wasser und Schaummittel getrennt zugeführt, was sich negativ auf die Schaumbildung auswirkt.

Der Erfindung liegt daher die Aufgabe zugrunde, ein Verfahren anzugeben, das eine einfache und konstante Schaumproduktion ermöglicht, die darüber hinaus auch über größere Bereiche des anfallenden Schaumgewichts einstellbar ist, und das bei einem Schaumgerät zur Durchführung des Verfahrens einen einfacheren Aufbau ermöglicht.

Zur Lösung dieser Aufgabe ist bei einem Verfahren der eingangs genannten Art erfindungsgemäß vorgesehen, daß zunächst ein Wasser-Schaummittelgemisch gebildet wird, welches anschließend in einem Ventilblock unter Zufuhr von Druckluft zu einer Expansionsdüse geführt wird.

Ein Schaumgerät zur Durchführung des genannten Verfahrens ist erfindungsgemäß gekennzeichnet durch einen Ventilblock mit Anschlüssen für das von einer Pumpe zugeführte Wasser-Schaumbildnergemisch und die Druckluft sowie mit einer ausgangsseitigen Expansionsdüse zum Aufschäumen, an welche der Schaumschlauch anschließbar ist.

Erfindungsgemäß wird zum einen eine Pumpe zur Förderung des Wasser-Schaumbildnergemisches zum Ventilblock verwendet und zum anderen wird das bisherige Schaumrohr durch einen einfachen Ventilblock ersetzt, indem lediglich eine Expansionsdüse vorgesehen ist, vor der die Einlässe für das Wasser-Schaumbildnergemisch einerseits und die Druckluft andererseits angeordnet sind.

Durch den erfindungsgemäßen Aufbau ergibt sich ein Schaumgerät, welches eine problemlose kontinuierliche Produktion von Schaum gestattet, ohne daß ein voluminöses und noch dazu speziell auszurichtendes Schaumrohr notwendig ist. Der Schaum wird am Austritt des Ventilblocks in der Expansionsdüse gebildet und sofort über den Schaumschlauch zur weiteren Verarbeitung, vorzugsweise zu einer am vorderen Ende des Schaumschlauchs angeordneten Schaumdüse weitergeleitet. Durch die Einstellung des Drucks der Pumpe einerseits sowie des Luftdrucks andererseits läßt sich das Schaumgewicht in weitem Umfang regeln, ohne daß dadurch die kontinuierliche Schaumproduktion beeinträchtigt ist, wie dies bei Verwendung der bisherigen Schaumrohre sehr häufig der Fall ist.

Bevorzugt ist die Pumpe mit einem Wasserleitungsanschluß und einem vorzugsweise regelbaren Schaummittelinjektor versehen, wobei statt des Schaummittelinjektors ggf. eine Dosierpumpe mit Ansaugfilter verwendet werden könnte. Die Verwendung eines Wasserleitungsanschlusses zum Anschließen an die Wasserleitung vereinfacht gegenüber den vorbekannten Anordnungen mit Wasseransaugung den Aufbau und die Funktionsweise ganz erheblich.

Dabei hat es sich als besonders zweckmäßig erwiesen, dem Wasser-Schaumbildnergemischeingang des Ventilblocks ein Sicherheitsventil vorzuschalten, das einen Durchfluß in drucklosem Zustand sperrt. Erst wenn ein bestimmter Druck, beispielsweise 10 bar, überschritten wird, gibt das Sicherheitsventil dem von der Pumpe unter Druck zugeführten Wasser-Schaumbildnergemisch den Weg in den Ventilblock frei.

Zweckmäßigerweise ist der Drucklufteinlaß des Ventilblocks mit einem Rückschlagventil versehen, wobei zusätzlich auch noch ein Druckminderer vorgesehen sein kann, so daß das Schaumgerät einfach an eine herkömmliche Druckluftleitung angeschlossen werden kann, wobei über den Druckminderer der jeweils passende Druck zur Erzielung des gewünschten Schaumgewichts eingestellt werden kann.

Von besonderer Bedeutung für die Herstellung eines Schaums mit gleichbleibenden Eigenschaften, auch wenn die Schaumproduktion nicht kontinuierlich erfolgt, sondern immer wieder durch Betätigen des Verschlußgliedes am Schaumschlauch für mehr oder weniger lange Zeiträume unterbrochen wird, ist eine weitere Ausgestaltung des Erfindungsgedankens, wonach zwischen dem vor der Schaumdüse am Ende des Schaumschlauchs angeordneten, vorzugsweise als Kugelventil ausgebildeten Verschlußglied und der Expansionsdüse ein mit dem Verschlußglied gekoppelter Druckschalter angeordnet ist, der bei geöffnetem Verschlußglied den Pumpenmotor einschaltet und bei geschlossenem Verschlußglied - nach Erreichen eines vorgegebenen Drucks - wieder ausschaltet.

Schließlich liegt es auch noch im Rahmen der Erfindung, eine Zeitschaltuhr zur Regelung der Schaumproduktion sowie ggf. auch einen Zustandsmelder für das Schaummittelgefäß vorzusehen.

Weitere Vorteile, Merkmale und Einzelheiten der Erfindung ergeben sich aus der nachfolgenden Beschreibung eines Ausführungsbeispiels sowie anhand der Zeichnung. Dabei zeigen:
- Fig. 1: eine schematische Funktionszeichnung des Schaumgeräts, und
- Fig. 2: einen vergrößerten Schnitt durch den Ventilblock.

Über eine Pumpe 1 mit angebautem regelbarem oder fest eingestelltem Injektor 2, der ggf. auch durch eine Dosierpumpe 3 ersetzt werden könnte, wird die benötigte Schaummittelmenge exakt dem Pumpenwasser zudosiert. Das Wasser-Schaummittelgemisch wird unter Druck in den Ventilblock 4 eingespritzt. Bei 5 ist ein Ansaugfilter dargestellt, um das Schaummittel möglicherweise auch anzusaugen, wie notfalls auch das Wasser angesaugt werden könnte. Bevorzugt erfolgt allerdings die Wasserzufuhr über den Anschluß 6 direkt an einer Wasserleitung, wobei bei 7 ein Druckbegrenzer angedeutet ist. Dieser sorgt auch bei unterschiedlichen Leitungsdrucken für einen einwandfreien Betrieb.

Dem Wasser-Schaummitteleingang 8 des Ventilblocks 4 ist ein Sicherheitsventil vorgeschaltet, welches den Durchfluß im drucklosen Zustand verhindert. Dieses Sicherheitsventil kann beispielsweise auf einen Druck von 10 bar eingestellt sein und öffnet dem Wasser-Schaummittelgemisch, das von der Pumpe 1 kommt, den Zugang zum Ventilblock erst, wenn dieser Druckwert von 10 bar überschritten ist.

Am Ventilblock 4 befindet sich noch ein Drucklufteingang 10 mit Rückschlagventil 11, wobei der Druck der bei 12 von einer Druckluftleitung abgenommenen Druckluft über einen Druckminderer 13 regelbar ist.

Der Schaum wird im Ventilblock mit Hilfe einer Expansionsdüse 14 erzeugt. Durch die Expansionsdüse 14 am Ventilblock gelangt der Schaum durch den Schaumschlauch 15 zur Schaumdüse 16, die durch einen Kugelhahn 17 absperrbar ist. Zwischen Ventilblock 4 und Schaumschlauch 15 ist ein Druckschalter 18 eingeschaltet, der den Motor der Pumpe 1 bei geöffnetem Kugelhahn 17 einschaltet und beim Schließen des Kugelhahnes den Pumpenmotor nach Erreichen des vorgegebenen Druckes ausscchaltet. Dadurch ergibt sich eine einfache und zuverlässige Fernbedienung und gleichzeitig werden stets die Bedingungen aufrechterhalten, daß beim Wiederöffnen auch ausreichender Druck zur Produktion eines Schaums mit vorgegebenen Eigenschaften möglich ist. Ein Sicherheitsventil 19 läßt bei eventuellen Schäden im System den entstehenden Überdruck ab.

Die Schaumproduktion kann bei Bedarf über eine Zeitschaltuhr 20 geregelt werden. In diesem Fall wird der Druckschalter durch ein Magnetventil ersetzt. Der Kugelhahn an der Schaumdüse entfällt. Zur Überwachung des Schaummittelvorrates kann ein Füllstandsmelder 21 eingesetzt werden.

## Patentansprüche

1. Verfahren zur Herstellung von Bauschaum, insb. vorgefertigtem Schaum für die Herstellung von Porenbeton (Schaumbeton) und Werk-Frischmörtel, mit einer Mischeinrichtung für ein Wasser-Schaummittelgemisch, einer Pumpe, einer Druckluftquelle und einem an die Aufschäumkammer anschließbaren Schaumschlauch mit einem Verschlußglied, dadurch gekennzeichnet, daß zunächst ein Wasser-Schaummittelgemisch gebildet wird, welches anschließend in einem Ventilblock (4) unter Zufuhr von Druckluft zu einer Expansionsdüse (14) geführt wird.

2. Schaumgerät zur Durchführung des Verfahrens nach Anspruch 1, mit einer Mischeinrichtung für ein Wasser-Schaummittelgemisch, einer Pumpe (1), einer Druckluftquelle und einem an die Aufschäumkammer anschließbaren Schaumschlauch (15) mit einem Verschlußglied (17), dadurch gekennzeichnet, daß der Ventilblock (4) mit Anschlüssen (8, 10) für das von einer Pumpe (1) zugeführte Wasser-Schaumbildnergemisch und die Druckluft sowie mit einer ausgangsseitigen Expansionsdüse (14) zum Aufschäumen versehen ist, an welche der Schaumschlauch (15) anschließbar ist.

3. Schaumgerät nach Anspruch 2, dadurch gekennzeichnet, daß die Pumpe (1) mit einem Wasserleitungsanschluß (6) und einem vorzugsweise regelbaren Schaummittelinjektor (2) versehen ist.

4. Schaumgerät nach Anspruch 2 oder 3, dadurch gekennzeichnet, daß dem Wasser-Schaumbildnergemischeingang (8) des Ventilblocks (4) ein Sicherheitsventil (9) vorgeschaltet ist, das einen Durchfluß im drucklosen Zustand sperrt.

5. Schaumgerät nach einem der Ansprüche 2 bis 4, dadurch gekennzeichnet, daß der Drucklufteinlaß (10) des Ventilblocks (4) mit einem Rückkschlagventil (11) sowie einem Druckminderer (13) versehen ist.

6. Schaumgerät nach einem der Ansprüche 2 bis 5, dadurch gekennzeichnet, daß zwischen dem vor der Schaumdüse (16) am Ende des Schaumschlauchs (15) angeordneten, vorzugsweise als Kugelventil (17) ausgebildeten Verschlußglied und der Expansionsdüse (14) ein Druckschalter (18) angeordnet ist, der bei geöffnetem Verschlußglied den Pumpenmotor einschaltet und bei Schließen - nach Erreichen eines vorgegebenen Drucks - wieder ausschaltet.

7. Schaumgerät nach einem der Ansprüche 2 bis 6, gekennzeichnet durch eine Zeitschaltuhr (20) zur Regelung der Schaumproduktion.

8. Schaumgerät nach einem der Ansprüche 2 bis 7, gekennzeichnet durch einen Füllstandsmelder (21) für das Schaummittelgefäß.

## Claims

1. Method of manufacturing construction foam, in particular prefabricated foam for the production of porous concrete and crude fresh mortar, comprising a mixer for making a water/foaming agent mixture, a pump, a compressed air source and a foam hose connectable to the foaming chamber with a sealing member, characterised in that first a water/foaming agent mixture is formed, which is then fed in a valve block (4) together with compressed air to an expansion nozzle (14).

2. Foaming apparatus for carrying out the method according to claim 1 comprising a mixer for a water/foaming agent mixture, a pump (1), a compressed air source and a foam hose (15) connectable to the foaming chamber with a sealing member (17), characterised in that the valve block (4) is provided with terminals (8, 10) for the water/foaming agent mixture supplied by a pump (1) and for the compressed air and with an output-side expansion nozzle (14) for foam production, to which the foam hose (15) is connectable.

3. Foaming apparatus according to claim 2, characterised in that the pump (1) is provided with a water pipe terminal (6) and a foaming agent injector (2) which is preferably controllable.

4. Foaming apparatus according to claim 2 or 3, characterised in that a safety valve (9) is connected upstream of the water/foaming agent mixing inlet (8) of the valve block (4) and blocks through-flow in the pressureless state.

5. Foaming apparatus according to one of claims 2 to 4, characterised in that the compressed air inlet (10) of the valve block (4) is provided with a non-return valve (11) and a pressure reducer (13).

6. Foaming apparatus according to one of claims 2 to 5, characterised in that between the sealing member preferably formed as a ball valve (17) and disposed in front of the foam nozzle (16) at the end of the foam hose (15) and the expansion nozzle (14) a pressure switch (18) is provided, which switches the the pump motor on when the sealing member is open and switches the pump motor off again after a specified pressure is reached when the sealing member is closed.

7. Foaming apparatus according to one of claims 2 to 6, characterised by a time switching clock (20) for controlling foam production.

8. Foaming apparatus according to one of claims 2 to 7, characterised by a level indicator (21) for the foaming agent vessel.

## Revendications

1. Procédé pour la fabrication de mousse de construction, notamment de mousse prête à l'emploi pour la préparation de béton poreux (béton mousse) et de mortier frais sur chantier, comportant un dispositif de mélange pour un mélange d'eau et d'agent de moussage, une pompe, une source d'air sous pression et un tuyau flexible de transport de la mousse, que l'on peut raccorder à la chambre de moussage et comportant un organe de fermeture, caractérisé en ce que l'on forme tout d'abord un mélange d'eau et d'agent de moussage qui est ensuite apporté dans un bloc de vanne (4), avec apport d'air sous pression à une buse d'expansion (14).

2. Appareil de production de mousse en vue de la réalisation du procédé selon la revendication 1, comportant un dispositif de mélange pour un mélange d'eau et d'agent de moussage, une pompe (1), une source d'air sous pression et un tuyau flexible (15) de transport de la mousse que l'on peut raccorder à la chambre de moussage et comportant un organe de fermeture (17), caractérisé en ce que le bloc de vanne (4) est doté de raccordements (8, 10) pour le mélange d'eau et d'agent de moussage apporté par une pompe (1) et pour l'air sous pression, ainsi que d'une buse d'expansion (14) pour le moussage, prévue du côté de la sortie, et à laquelle le tuyau flexible (15) de transport de la mousse peut être raccordé.

3. Appareil de production de mousse selon la revendication 2, caractérisé en ce que la pompe (1) est dotée d'un raccordement (6) à une conduite d'eau et d'un injecteur (2) d'agent de moussage, de préférence régulable.

4. Appareil de production de mousse selon les revendications 2 ou 3, caractérisé en ce qu'en amont de l'entrée (8) pour le mélange d'eau et d'agent de moussage dans le bloc de vanne (4) est installée une soupape de sécurité (9) qui empêche l'écoulement en l'absence d'une pression.

5. Appareil de production de mousse selon l'une des revendications 2 à 4, caractérisé en ce que l'orifice (10) d'entrée d'air sous pression du bloc de vanne (4) est doté d'un clapet anti-retour (11) ainsi que d'un réducteur de pression (13).

6. Appareil de production de mousse selon l'une des revendications 2 à 5, caractérisé en ce qu'un contacteur de pression (18), qui branche le moteur de la pompe lorsque l'organe de fermeture est ouvert et le débranche à nouveau lors de sa fermeture, après qu'une pression prédéterminée soit atteinte, est disposé entre la buse d'expansion (14) et l'organe de fermeture, de préférence configuré comme vanne à bille (17), disposé à l'extrémité du tuyau flexible (15) de transport de la mousse en amont de la buse de moussage (16).

7. Appareil de production de mousse selon l'une des revendications 2 à 6, caractérisé par une horloge de temporisation (20) pour la régulation de la production de mousse.

8. Appareil de moussage selon l'une des revendications 2 à 7, caractérisé par un indicateur de niveau (21) pour la cuve à agent de moussage.
